# EUROPÄISCHE PATENTSCHRIFT

(11) **EP 0 940 504 B1**
(45) Veröffentlichungstag und Bekanntmachung des Hinweises auf die Patenterteilung: **26.05.2004**
(21) Anmeldenummer: 99103900.9
(22) Anmeldetag: 01.03.1999
(51) Int. Cl.: E01H 1/08

(54) **Flächenreinigungsfahrzeug**
Surface-cleaning apparatus
Appareil de nettoyage de surfaces

(30) Priorität: 05.03.1998 DE 19809241
(43) Veröffentlichungstag der Anmeldung: 08.09.1999
(73) Patentinhaber: Lorenz, Roland, 44805 Bochum (DE); Nowakowski, Ingo, 44805 Bochum (DE)
(72) Erfinder: Lorenz, Roland, 44805 Bochum (DE); Nowakowski, Ingo, 44805 Bochum (DE)
(74) Vertreter: Ksoll, Peter, Dr.-Ing.

(56) Entgegenhaltungen:
- DE-B- 1 119 890
- FR-A- 2 408 691
- FR-A- 2 667 334
- US-A- 4 160 302

## Beschreibung

Die Erfindung betrifft ein Flächenreinigungsfahrzeug nach dem Oberbegriff des Anspruchs 1.

Zur Reinigung von Verkehrsflächen werden Flächenreinigungsfahrzeuge eingesetzt, die mit einem Sammelbehälter ausgestattet sind. Ein Ventilator erzeugt einen Unterdruck im Sammelbehälter, so daß mittels einer am Fahrzeugheck angeordneten Saugvorrichtung aus einem Saugmund und einer Saugleitung Kehricht von der Verkehrsfläche in den Sammelbehälter gelangen kann. Der Sammelbehälter besitzt eine Entleerungsöffnung, die über eine schwenkbare Heckentleerungsklappe verschließbar ist.

Um eine hohe Saugwirkung und dementsprechend auch einen guten Reinigungseffekt zu erzielen, wird ein geringer Saugspalt benötigt. Daher muß im Betrieb ein geringer Abstand zwischen der zu reinigenden Verkehrsfläche und dem Saugmund eingehalten werden. Bei sonstigen Fahrten ist es jedoch zweckmäßig, den Saugmund auf großen Abstand zur Verkehrsfläche zu halten, damit er nicht durch Unebenheiten oder Hindernisse beschädigt wird. Zur Aktivierung und Passivierung muß der Saugmund daher angehoben und abgesenkt werden können.

Bekannte Flächenreinigungsfahrzeuge verwenden eine flexible Saugleitung, um Fahrwerkteile des Fahrzeugs bei der Leitungsführung von der Position des Saugmundes bis zum Eintritt in den Sammelbehälter zu umgehen und gleichzeitig die Anhebung und Absenkung des Saugmundes zu ermöglichen. Dabei ergeben sich teilweise sehr lange Leitungswege und zahlreiche Krümmungen, die den Strömungswiderstand in der Saugleitung unerwünscht erhöhen. Gerade bei einer Anordnung am Fahrzeugheck ist es üblich, die Saugleitung im oberen Bereich der Heckentleerungsklappe durch diese hindurch in den Sammelbehälter zu führen. Die Saugleitung muß dann so beschaffen sein, daß sie sich beim Öffnen der Heckentleerungsklappe auch deren Weg anpaßt.

Die US-4,160,302 beschreibt ein Flächenreinigungsfahrzeug mit einem im mittleren Bereich eines Sammelbehälters angeordneten Saugvorrichtung, die wenigstens einen anheb- und absenkbaren Saugmund und eine mit dem Saugmund verbundene und in den Sammelbehälter führende Saugleitung aufweist. Die Saugleitung wird im Wesentlichen geradlinig vom Saugmund in den Sammelbehälter hineingeführt. Die Saugleitung weist einen ersten sich von dem Saugmund bis zu dem Boden des Sammelbehälters erstreckenden flexiblen Abschnitt auf, der ein Anheben und Absenken des Saugens ermöglicht. Am ersten Abschnitt schließt sich ein innerhalb des Sammelbehälters angeordneter zweiter Abschnitt an, der in einen Umlenk- und Beruhigungsbereich des Sammelbehälters hinaufragt. Die Entleerung des Sammelbehälters ist über eine heckseitige schwenkbare Entleerungsklappe möglich. Ferner besteht die Möglichkeit, den gesamten Sammelbehälter von dem Fahrzeug abzukoppeln.

Nachteilig bei diesem Flächenreinigungsfahrzeug ist, dass der mit aufgesaugten Festkörpern versetzte Luftstrom entlang eines Umlenkblechs stark abgelenkt werden muß, da die begrenzte Fahrzeugbreite keinen großzügigen Radius zulässt.

Eine heckseitige Anordnung der Saugvorrichtung bzw. der Saugleitung erlaubt größere Radien (FR-A-2 408 691). Die heckseitige Anordnung erfordert dabei jedoch eine Saugleitung, die beim Entleerungsvorgang nicht hinderlich ist.

Der Erfindung liegt ausgehend von diesem Stand der Technik die Aufgabe zugrunde, ein Flächenreinigungsfahrzeug mit einer Saugvorrichtung dahingehend zu verbessern, dass zum einen geringe Strömungsverluste in der Saugleitung vorhanden sind, zum anderen bei einer heckseitigen Anordnung der Entleerungsvorgang durch die Saugleitung nicht behindert wird.

Diese Aufgabe wird bei einem Flächenreinigungsfahrzeug nach dem Oberbegriff des Anspruchs 1 durch die im kennzeichnenden Teil angegebenen Merkmale gelöst.

Weiterbildungen und vorteilhafte Ausgestaltungen der Erfindung ergeben sich aus den Unteransprüchen und der weiteren Beschreibung.

Die Erfindung vermeidet bei der Führung der Saugleitung lange Wege. Die Saugleitung verläuft vom Saugmund zum Sammelbehälter, in den sie durch dessen Boden im Heckteil eintritt, geradlinig. Dadurch ergibt sich eine sehr kurze Leitungsführung, die sowohl wegen ihrer Kürze als auch wegen des Verzichts auf jede Krümmung einen sehr geringen Strömungswiderstand aufweist. Eine Behinderung beim Entleeren des Sammelbehälters durch die weiter nach oben in den Umlenk- und Beruhigungsraum ragende Saugleitung wird durch Unterteilung der Saugleitung in den unteren Abschnitt und den oberen Abschnitt, der beim Öffnen der Heckentleerungsklappe aus dem Bereich der Entleerungsöffnung entfernbar ist, vermieden.

Vorzugsweise ist zwischen dem ersten und dem zweiten Abschnitt der Saugleitung eine Dichtung angeordnet. Diese Dichtung sorgt dafür, daß die Druckverhältnisse in der gesamten Saugleitung bei geschlossener Heckentleerungsklappe nicht durch den Übergang vom ersten zum zweiten Abschnitt der Saugleitung beeinflußt werden und daher der gesamte angesaugte Kehricht nur durch das obere Ende der Saugleitung in den Sammelbehälter austritt.

Eine Weiterbildung sieht vor, daß der Sammelbehälter zum Entleeren kippbar ist und daß zwischen dem in den Sammelbehälter eintretenden ersten Abschnitt der Saugleitung und einer Aussparung im Boden des Sammelbehälters eine Dichtung angeordnet ist. Diese Dichtung ermöglicht beim Kippen des Sammelbehälters eine Trennung seines Bodens vom ersten Abschnitt der Saugleitung zum Zwecke der Entleerung, aber sorgt für einen druckdichten Abschluß zwischen einer Aussparung im Boden des Behälters und der Saugleitung während des Reinigungsbetriebs.

Bei einer vorteilhaften Ausgestaltung der Erfindung ist der Saugmund unter dem Heck des Sammelbehälters angeordnet. Da in diesem Bereich keine Fahrwerkteile stören, kann die Saugleitung bei jeder beliebigen Position des Saugmundes über die Breite des Fahrzeugs betrachtet auf direktem Wege vom Saugmund zum Boden des Sammelbehälters geführt werden. Dies gilt auch, wenn mehrere Saugmunde und Saugleitungen parallel nebeneinander vorhanden sind.

Vorzugsweise ist der Saugmund beim Anheben und Absenken koaxial zur Achse der Saugleitung geführt. Die Saugleitung wird dann nur noch lediglich auf Stauchung oder Streckung, jedoch nicht mehr auf Biegung beansprucht. Dadurch wird keine zusätzliche Längenreserve der Saugleitung benötigt.

Bei einer bevorzugten Ausgestaltung verläuft die Saugleitung senkrecht zur Aufstandsfläche des Fahrzeugs. Diese Ausrichtung führt zu der kürzesten Verbindung zwischen dem Saugmund und dem Boden des Sammelbehälters.

Der erste Abschnitt oder ein Teil des ersten Abschnitts der Saugleitung kann als Wellschlauch ausgebildet sein. Da bei dieser Ausführung keine gegeneinander bewegbaren Teile abgedichtet werden müssen, zeichnet sich diese Ausführung durch eine hohe Dichtigkeit gegen Nebenluft aus.

Alternativ kann der erste Abschnitt oder ein Teil des ersten Abschnitts der Saugleitung als Teleskop aus starren Rohrteilen ausgebildet sein. Bei dieser Ausführung lassen sich die Innenwände abgesehen von einer oder mehreren Durchmesserveränderungen wegen des Teleskopaufbaus völlig glatt gestalten. Dadurch ergibt sich ein minimaler Strömungswiderstand.

Nachfolgend wird die Erfindung anhand der Zeichnung erläutert.

In der Zeichnung zeigen:
- Fig. 1: einen schematischen Längsschnitt durch den Heckbereich eines Flächenreinigungsfahrzeugs,
- Fig. 2: eine schematische Ansicht des Heckbereichs des Flächenreinigungsfahrzeugs von hinten.

In Fig. 1 ist ein Flächenreinigungsfahrzeug 10 dargestellt, das einen Sammelbehälter 12 zur Aufnahme von Kehricht umfaßt. Ein zusätzlicher Wasserbehälter kann unter dem Boden des Sammelbehälters 12 angeordnet sein. Das Flächenreinigungsfahrzeug 10 umfaßt ferner eine Saugvorrichtung 14 zur Aufnahme von Kehricht und einen in dieser Zeichnung nicht dargestellten Ventilator, der im Sammelbehälter 12 einen für den Betrieb der Saugvorrichtung 14 erforderlichen Unterdruck erzeugt.

Die Saugvorrichtung 14 ist am Fahrzeugheck des Flächenreinigungsfahrzeugs 10 angeordnet, und zwar unmittelbar hinter der Hinterachse 16 unter dem hinteren Überstand des Sammelbehälters 12. Die Saugvorrichtung 14 umfaßt einen Saugmund 18 und eine Saugleitung 20, die durch den Boden 22 des Sammelbehälters 12 in diesen eintritt. Die Saugleitung 20 ist senkrecht ausgerichtet und verläuft völlig geradlinig vom Saugmund 18 bis zu ihrer oberen Austrittsöffnung 24. Durch den Unterdruck im Sammelbehälter 12 wird in der Saugvorrichtung 14 ein Volumenstrom erzeugt, der bei abgesenktem Saugmund 18 Kehricht von der Verkehrsfläche 26 durch den Saugmund 18 und die Saugleitung 20 in den Sammelbehälter 12 mitführt, wo sich der Kehricht anschließend ablagert.

Die Austrittsöffnung 24 der Saugleitung 20 endet vor einer Prallplatte 28 in einem Umlenk- und Beruhigungsbereich 30 des Sammelbehälters 12. Der Inhalt des Sammelbehälters 12 kann durch eine Entleerungsöffnung 32 auf eine Deponie verbracht werden. Die Entleerungsöffnung 32 ist durch eine Heckentleerungsklappe 34 im Betrieb verschlossen und kann zum Zwecke der Entleerung geöffnet werden.

Damit die Entleerung nicht durch die in den Sammelbehälter 12 hinaufragende Saugleitung 20 behindert wird, ist die Saugleitung 20 in einen ersten Abschnitt 36 unterteilt, der bündig mit dem Boden 22 des Sammelbehälters 12 abschließt und in einen zweiten Abschnitt 38, der bei geschlossener Heckentleerungsklappe 34 die Fortsetzung des ersten Abschnittes 36 bildet. Dieser zweite Abschnitt 38 ist mit der Heckentleerungsklappe 34 verbunden. Er wird dadurch beim Öffnen der Heckentleerungsklappe 34 aus dem Bereich der Entleerungsöffnung 32 des Sammelbehälters 12 entfernt und beim Schließen wieder in eine Position in Fortsetzung des ersten Abschnittes 36 gebracht.

Im Ausführungsbeispiel ist der zweite Abschnitt 38 in einen inneren Vorsprung 40 der Heckentleerungsklappe 34 integriert. Dadurch ist die Austrittsöffnung 24 der Saugleitung 20 von einem ebenen Bereich 42 umsäumt, der die Bildung von Schmutznestern vermeiden hilft.

Zwischen dem ersten Abschnitt 36 und dem zweiten Abschnitt 38 der Saugleitung 20 ist eine Dichtung angeordnet. Ebenso ist eine Dichtung zwischen dem ersten Abschnitt 36 der Saugleitung 20 und dem Boden 22 des Sammelbehälters 12 angeordnet. Die Dichtungen sind hier als gemeinsame Dichtung 44 ausgeführt. Dadurch kann der Sammelbehälter 12 zur Entleerung gekippt und vom ersten Abschnitt 36 der Saugleitung 20 gelöst werden. Nach dem Zurückschwenken bildet die Dichtung dann wieder einen druckdichten Abschluß zwischen der Aussparung im Boden 22 des Sammelbehälters 12 und dem ersten Abschnitt 36 der Saugleitung 20.

Der Saugmund 18 kann mittels eines Hubzylinders 46 angehoben und abgesenkt werden. Eine Linearführung 48 sorgt dafür, daß beim Heben und Senken des Saugmundes 18 dieser koaxial zur Achse der Saugleitung 20 geführt wird. Um beim Anheben des Saugmundes 18 eine Stauchung der Saugleitung 20 und beim Absenkung eine Dehnung zu ermöglichen, ist ein Teil der Saugleitung 20 als Wellschlauch ausgebildet.

Bei der schematischen Ansicht des Heckbereichs des Flächenreinigungsfahrzeugs 10 von hinten gemäß Fig. 2 sind drei Saugvorrichtungen 14 über die Breite des Flächenreinigungsfahrzeugs 10 verteilt. Die Saugmunde 18 und Saugleitungen 20 sind dabei so ausgebildet und angeordnet, daß sie die gesamte Breite des Flächenreinigungsfahrzeugs 10 überdecken.

Aufgrund der beschriebenen Gestaltung der Saugvorrichtung 14 kann das Flächenreinigungsfahrzeug 10 mit erheblich geringerem Energieeinsatz zufriedenstellende Reinigungsleistungen erbringen als bekannte Ausführungen. Bei der Forderung nach hochwertigen Reinigungsergebnissen können diese mit kompakteren Ventilatoren erreicht werden. Dabei wird durch die geradlinig geführte Saugleitung 20 die Schmutzaufnahmeleistung nur noch durch den im Vergleich zu bekannten Ausführungen stabileren und dazu wesentlich geringeren Strömungswiderstand beeinflußt. Da außerdem kein zusätzlicher Überstand über das Heck des Fahrzeugs hinaus vorhanden ist, wird die Handlichkeit und Manöverierfähigkeit des Fahrzeugs nicht beeinträchtigt.

## Patentansprüche

1. Flächenreinigungsfahrzeug (10) mit einem Sammelbehälter (12), dessen Entleerungsöffnung (32) über eine schwenkbare Heckentleerungsklappe (34) verschließbar ist, mit einem Ventilator und mit einer Saugvorrichtung (14), die wenigstens einen anheb- und absenkbaren Saugmund (18) und wenigstens eine mit dem Saugmund (18) verbundene und in den Sammelbehälter (12) führende Saugleitung (20) umfasst, wobei die Saugleitung (20) geradlinig vom Saugmund (18) in den Sammelbehälter (12) hineinverläuft und in einen am Saugmund (18) beginnenden und bündig mit dem Boden (22) im Heckteil des Sammelbehälters (12) abschließenden ersten Abschnitt (36) und in einen bei geschlossener Heckentleerungsklappe (34) in Fortsetzung des ersten Abschnitts (36) der Saugleitung (20) in einen Umlenk- und Beruhigungsbereich (39) des Sammelbehälters (12) hinaufragenden zweiten Abschnitt (38) unterteilt ist, wobei der erste Abschnitt (36) und der zweite Abschnitt (38) zum Entleeren des Sammelbehälters (12) entkoppelbar sind, **dadurch gekennzeichnet, dass** die Saugvorrichtung (14) am Fahrzeugheck angeordnet ist, wobei der zweite Abschnitt (38) mit der Heckentleerungsklappe (34) verbunden ist und durch Öffnen der Heckentleerungsklappe (34) aus dem Bereich der Entleerungsöffnung (32) des Sammelbehälters (12) entfernbar ist.

2. Flächenreinigungsfahrzeug nach Anspruch 1, **dadurch gekennzeichnet, dass** zwischen dem ersten (36) und dem zweiten Abschnitt (38) der Saugleitung (20) eine Dichtung (44) angeordnet ist.

3. Flächenreinigungsfahrzeug nach Anspruch 1 oder 2, **dadurch gekennzeichnet, dass** der Sammelbehälter (12) zum Entleeren kippbar ist und dass zwischen dem in den Sammelbehälter (12) eintretenden ersten Abschnitt (36) der Saugleitung (20) und einer Aussparung im Boden (22) des Sammelbehälters (22) eine weitere Dichtung (44) angeordnet ist.

4. Flächenreinigungsfahrzeug nach einem der Ansprüche 1 bis 3, **dadurch gekennzeichnet, dass** der Saugmund (18) unter dem Heck des Sammelbehälters (12) angeordnet ist.

5. Flächenreinigungsfahrzeug nach einem der Ansprüche 1 bis 4, **dadurch gekennzeichnet, dass** der Saugmund (18) beim Anheben und Absenken koaxial zur Achse der Saugleitung (20) geführt ist.

6. Flächenreinigungsfahrzeug nach Anspruch 4 oder 5, **dadurch gekennzeichnet, dass** die Saugleitung (20) senkrecht zur Aufstandsfläche des Fahrzeugs verläuft.

7. Flächenreinigungsfahrzeug nach einem der Ansprüche 1 bis 6, **dadurch gekennzeichnet, dass** der erste Abschnitt (36) oder ein Teil des ersten Abschnitts der Saugleitung (20) als Wellschlauch ausgebildet ist.

8. Flächenreinigungsfahrzeug nach einem der Ansprüche 1 bis 6, **dadurch gekennzeichnet, dass** der erste Abschnitt (36) oder ein Teil des ersten Abschnitts der Saugleitung (20) als Teleskop aus starren Rohrteilen ausgebildet ist.

## Claims

1. A surface cleaning vehicle (10) with a reservoir (12), the emptying opening (32) of which is closable via a pivotable rear emptying flap (34), with a fan and with a suction device (14) which comprises at least one raisable and lowerable suction orifice (18) and at least one suction line (20) connected to the suction orifice (18) and leading into the reservoir (12), the suction line (20) extending rectilinearly from the suction orifice (18) into the reservoir (12) and being divided into a first section (36) which starts at the suction orifice (18) and terminates flush with the base (22) in the rear part of the reservoir (12), and a second section (38) which, when the rear emptying flap (34) is closed, extends upwards, in continuation of the first section (36) of the suction line (20), into a deflecting and calming zone (39) of the reservoir (12), the first section (36) and the second section (38) being adapted to be decoupled for the purpose of emptying the reservoir (12), **characterised in that** the suction device (14) is disposed at the rear of the vehicle, the second section (38) being connected to the rear emptying flap (34) and being removable from the region of the emptying opening (32) of the reservoir (12) by opening of the rear emptying flap (34).

2. A surface cleaning vehicle according to claim 1, **characterised in that** a seal (44) is disposed between the first section (36) and the second section (38) of the suction line (20).

3. A surface cleaning vehicle according to claim 1 or 2, **characterised in that** the reservoir (12) is adapted to be tipped for emptying purposes and **in that** another seal (44) is disposed between the first section (36) of the suction line (20) entering the reservoir (12) and an opening in the base (22) of the reservoir (22).

4. A surface cleaning vehicle according to any one of claims 1 to 3, **characterised in that** the suction orifice (18) is disposed beneath the rear of the reservoir (12).

5. A surface cleaning vehicle according to any one of claims 1 to 4, **characterised in that** the suction orifice (18) is guided coaxially to the axis of the suction line (20) during raising and lowering.

6. A surface cleaning vehicle according to claim 4 or 5, **characterised in that** the suction line (20) extends perpendicularly to the vehicle contact surface.

7. A surface cleaning vehicle according to any one of claims 1 to 6, **characterised in that** the first section (36) or part of the first section of the suction line (20) is constructed as a corrugated hose.

8. A surface cleaning vehicle according to any one of claims 1 to 6, **characterised in that** the first section (36) or a part of the first section of the suction line (20) is constructed as a telescope consisting of rigid tubular parts.

## Revendications

1. Appareil (10) de nettoyage de surfaces, muni d'un récipient collecteur (12) dont l'orifice de vidage (32) peut être obturé par un volet pivotant (34) de vidage par l'arrière ; un ventilateur ; et un dispositif d'aspiration (14) englobant au moins une bouche d'aspiration (18) levable et abaissable, et au moins un conduit d'aspiration (20) qui est relié à la bouche d'aspiration (18) et mène au récipient collecteur (12), sachant que ledit conduit d'aspiration (20) s'engage en ligne droite dans le récipient collecteur (12) à partir de la bouche d'aspiration (18), et est scindé en un premier segment (36) débutant au niveau de la bouche d'aspiration (18) et s'achevant à fleur du sol (22) dans la partie postérieure dudit récipient collecteur (12) ; et en un second segment (38) qui, à l'état fermé du volet (34) de vidage par l'arrière, monte jusque dans une zone (39) de déviation et de stabilisation du récipient collecteur (12), dans le prolongement du premier segment (36) du conduit d'aspiration (20), le premier segment (36) et le second segment (38) pouvant être dissociés l'un de l'autre en vue du vidage du récipient collecteur (12), **caractérisé par le fait que** le dispositif d'aspiration (14) est implanté à l'arrière de l'appareil, le second segment (38) étant relié au volet (34) de vidage par l'arrière et pouvant être dissocié, par ouverture dudit volet (34) de vidage par l'arrière, d'avec la région de l'orifice de vidage (32) du récipient collecteur (12).

2. Appareil de nettoyage de surfaces selon la revendication 1, **caractérisé par le fait qu'**une garniture d'étanchement (44) est interposée entre les premier (36) et second (38) segments du conduit d'aspiration (20).

3. Appareil de nettoyage de surfaces selon la revendication 1 ou 2, **caractérisé par le fait que** le récipient collecteur (12) peut basculer en vue du vidage ; et **par le fait qu'**une garniture supplémentaire d'étanchement (44) est interposée entre le premier segment (36) du conduit d'aspiration (20) pénétrant dans ledit récipient collecteur (12), et une échancrure pratiquée dans le fond (22) dudit récipient collecteur (22).

4. Appareil de nettoyage de surfaces selon l'une des revendications 1 à 3, **caractérisé par le fait que** la bouche d'aspiration (18) est disposée au-dessous de la partie postérieure du récipient collecteur (12).

5. Appareil de nettoyage de surfaces selon l'une des revendications 1 à 4, **caractérisé par le fait que**, lors du soulèvement et de l'abaissement, la bouche d'aspiration (18) est guidée coaxialement à l'axe du conduit d'aspiration (20).

6. Appareil de nettoyage de surfaces selon la revendication 4 ou 5, **caractérisé par le fait que** le conduit d'aspiration (20) s'étend perpendiculairement à la surface d'appui dudit appareil.

7. Appareil de nettoyage de surfaces selon l'une des revendications 1 à 6, **caractérisé par le fait que** le premier segment (36), ou une partie du premier segment du conduit d'aspiration (20), est réalisé(e) sous la forme d'un flexible annelé.

8. Appareil de nettoyage de surfaces selon l'une des revendications 1 à 6, **caractérisé par le fait que** le premier segment (36), ou une partie du premier segment du conduit d'aspiration (20), est réalisé(e) sous la forme d'un télescope constitué de pièces tubulaires rigides.
